# DEMANDE DE BREVET EUROPEEN

(11) **EP 1 240 926 A1**
(43) Date de publication de la demande: **18.09.2002**
(21) Numéro de dépôt: 02003075.5
(22) Date de dépôt: 13.02.2002
(51) Int. Cl.: A63C 9/086, A63C 9/08

(54) **Ensemble de retenue d'un pied sur un engin destiné à la pratique d'un sport**

(30) Priorité: 15.03.2001 FR 0103714
(71) Demandeur: Salomon S.A., Société anonyme à Directoire et Conseil de Surveillance, 74370 Metz-Tessy (FR)
(72) Inventeur: Rigal, Jean-Pierre, 74330 Mesigny (FR)

(57) **Abrégé**

Ensemble de retenue d'un pied sur un engin de sport (1), comprenant une chaussure (2) et un support (3). La chaussure présente quatre plots (10, 11, 12, 13) transversaux dont eux plots sont rétractables. Le support présente deux ailes avant (40, 41) et deux ailes arrière (60, 61), ces dernières présentant un logement (62, 63) d'accueil pour un plot. Chaque aile avant (40, 41) présente un logement (42, 43) ouvert et une rampe (44, 45) de guidage longitudinal. Chaque aile arrière présente un logement fermé (62, 63) de retenue d'un plot et une rampe de guidage longitudinal des plots arrière vers leur logement de retenue respectif.

## Description

L'invention se rapporte au domaine des ensembles de retenue d'un pied sur un engin de glisse ou de roulage destiné à la pratique d'un sport. De tels ensembles sont employés pour la pratique du ski sur neige ou sur eau, du surf sur neige ou snowboard, du patin à roues, de la raquette sur neige, de l'alpinisme, ou autre.

Un ensemble comprend généralement une chaussure et un support de la chaussure sur l'engin.

Il est intéressant de faire en sorte d'une part que la retenue de la chaussure sur le support soit précise, afin que par voie de conséquence la conduite de l'engin soit précise, et d'autre part que la chaussure permette une marche facile.

Pour répondre à cette double exigence, l'art antérieur a proposé des solutions.

Par exemple le document FR 2 749 483 divulgue un ensemble comprenant une chaussure et un support de la chaussure. Selon ce document, des plots issus de parois latérales de la chaussure coopèrent avec des ailes issues d'une embase du support, pour la retenue amovible de la chaussure sur le support. Les plots et les ailes sont respectivement au nombre de quatre. Deux plots sont en arrière par rapport à l'avant de la chaussure chacun d'un côté. Deux autres plots sont en avant par rapport à l'arrière de la chaussure, chacun d'un côté. Cette répartition des plots et des ailes permet une tenue précise de la chaussure sur le support.

Par ailleurs la répartition des plots permet de conférer à la chaussure une structure qui rend la marche facile.

Il arrive que le chaussage de la chaussure sur le support soit difficile, car le chaussage se fait en aveugle.

L'invention a notamment pour but de faciliter le chaussage pour un ensemble dans lequel la retenue de la chaussure se fait à l'aide de plots et d'ailes.

A cet effet, l'invention propose un ensemble de retenue d'un pied sur un engin, destiné à la pratique d'un sport, l'ensemble comprenant une chaussure et un support de la chaussure sur l'engin, la chaussure présentant quatre plots disposés horizontalement et transversalement, deux plots fixes étant chacun en retrait d'une extrémité de la semelle de chaussure et en saillie latéralement, deux plots rétractables étant chacun en retrait de l'autre extrémité de la semelle de chaussure et en saillie latéralement, le support ayant une embase, deux premières ailes en saillie au-dessus de l'embase, chacune au niveau d'un bord latéral de l'embase et en regard de l'autre transversalement.

Selon l'invention l'ensemble est caractérisé par le fait que chacune des premières ailes présente un logement ouvert longitudinalement et une rampe longitudinale prévue pour accueillir un plot fixe au fond du logement, et par le fait que chacune des secondes ailes présente un logement fermé de retenue des plots rétractables et une rampe de guidage longitudinal et transversal prévue pour guider les plots rétractables vers leur logement de retenue respectif.

Pour chausser, l'utilisateur amène d'abord les plots fixes à l'entrée des logements ouverts. Ensuite il lui suffit d'appuyer avec la jambe vers l'embase. Pendant la poussée de la jambe, les rampes longitudinale et transversale guident le talon de la chaussure dans un sens de recul et d'abaissement, jusqu'à ce que les plots fixes et les plots rétractables soient retenus simultanément dans leurs logements respectifs. En même temps que le talon recule, les plots avant reculent vers le fond des logements avant.

Il s'ensuit avantageusement que l'opération de chaussage est facilitée.

D'autres caractéristiques et avantages de l'invention seront mieux compris à l'aide de la description qui va suivre, en regard du dessin annexé illustrant, selon des exemples non limitatifs, comment l'invention peut être réalisée, et dans lequel :
- la figure 1 est une vue en perspective éclatée d'un ensemble de retenue, selon un premier exemple de réalisation de l'invention,
- la figure 2 est une vue latérale de la chaussure de l'ensemble de la figure 1,
- la figure 3 est une vue de dessous de la chaussure de l'ensemble de la figure 1,
- la figure 4 est une vue en perspective du support de l'ensemble de la figure 1,
- la figure 5 est un schéma de côté de l'ensemble de la figure 1, au début du chaussage,
- la figure 6 est un schéma de côté de l'ensemble de la figure 1, quand une poussée verticale descendante est exercée sur la chaussure,
- la figure 7 est un schéma de côté de l'ensemble de la figure 1, chaussage effectué,
- la figure 8 est une vue latérale d'une chaussure selon un deuxième exemple de réalisation de l'invention,
- la figure 9 est une vue en perspective d'un support selon un troisième exemple de réalisation de l'invention,
- la figure 10 est une vue en perspective d'un support selon un quatrième exemple de réalisation de l'invention.

Le premier exemple est décrit ci-après à l'aide des figures 1 à 7.

Comme le montre la figure 1 un ensemble de retenue, d'un pied sur une planche de snowboard 1, comprend une chaussure 2 et un support 3.

De manière connue, la chaussure 2 comprend une semelle 4 prolongée vers le haut par une tige 5. La semelle 4 et le bas de la tige forment une pièce monobloc relativement rigide, réalisée par exemple à partir d'une matière synthétique telle qu'une matière plastique.

Comme le montre mieux la figure 2, la semelle 4 de la chaussure 2 est conformée pour faciliter la marche. A cet effet, la semelle est arrondie et relevée au niveau de l'extrémité avant 6 de la chaussure. Par analogie le talon est arrondi et relevé au niveau de l'extrémité arrière 7 de la chaussure. Cette forme de semelle permet le déroulement du pied pendant la marche.

Par ailleurs, le haut de la tige 5 comprend des moyens de tenue amovible du pied, comme il est bien connu de l'homme du métier.

Comme on le voit mieux sur la figure 3, la chaussure 2 est munie de quatre plots 10, 11, 12, 13 disposés horizontalement et transversalement. Deux plots avant 10, 11 sont en retrait de l'extrémité avant 6 de la chaussure, et en saillie latéralement sur les bords latéraux de la semelle 4 en retrait par rapport à la surface de contact de la semelle. Les plots avant 10, 11 sont fixes par rapport à la semelle de chaussure 2. Ces plots sont de préférence sensiblement au niveau du métatarse quand le pied est dans la chaussure.

Deux plots arrière 12, 13 rétractables sont en retrait de l'extrémité arrière 7 de la chaussure, et en saillie latéralement, en retrait par rapport à la surface de contact de la semelle 4. Ces plots sont de préférence au niveau du talon du pied quand ce dernier est dans la chaussure.

Dans le mode de réalisation illustré, les plots 10, 11, 12, 13 sont cylindriques, mais ils auraient pu avoir d'autres formes. Ils sont réalisés par exemple en alliage métallique ou en matière synthétique.

Un dispositif d'escamotage des plots arrière 12, 13 à l'intérieur de la semelle est intégré à la chaussure 2. Ce dispositif est par exemple réalisé conformément à ce qui est décrit dans la demande de brevet EP 680 775 citée ici à titre de référence. Il permet de faire rentrer transversalement les plots 12, 13 à l'intérieur de la semelle, par traction sur une poignée comme celle désignée par la référence 14 à la figure 1. D'autres modes de construction peuvent également convenir.

Pour maintenir les plots 12, 13 en saillie des moyens élastiques, tels que des ressorts, sollicitent en permanence les plots 12, 13 dans un sens de sortie du talon.

Pour retenir la chaussure 2 sur la planche 1, le support 3 est quant à lui structuré comme on le voit par exemple sur la figure 4.

Le support 3 comprend une embase 20, dont une face supérieure 21 vient en regard de la semelle 4, et dont une face inférieure 22 vient au-dessus de la planche 1.

L'embase 20 s'étend longitudinalement entre une extrémité arrière 23 et une extrémité avant 24, et transversalement entre un premier bord latéral 25 et un deuxième bord latéral 26.

La longueur de l'embase est égale ou inférieure à la longueur de la semelle de chaussure.

L'embase 20 est retenue sur la planche 1 par un moyen représenté sous la forme d'un disque 30, lui-même solidarisé de façon amovible à la planche 1 par exemple à l'aide de vis 31, 32, 33, 34. Le disque 30 permet d'orienter le support 3 en rotation par rapport à la planche. D'autres modes de construction pourraient convenir pour assembler l'embase à la planche.

Le support 3 présente des moyens pour retenir la chaussure de façon amovible, qui se décomposent en une partie avant et une partie arrière.

Pour la partie avant des moyens de retenue, le support 3 comprend deux ailes avant 40, 41 en saillie au-dessus de l'embase 20. Chaque aile 40, 41 est au niveau d'un bord latéral 25, 26 et en regard de l'autre transversalement. Les ailes avant 40, 41 ont entre elles une distance sensiblement égale à la largeur de la semelle de chaussure au niveau des plots avant.

Selon l'invention chacune des ailes avant 40, 41 présente respectivement un logement 42, 43, ouvert longitudinalement vers l'avant, pour accueillir un plot avant 10, 11. Les logements 42, 43 sont en regard l'un de l'autre transversalement.

Chacun des logements 42, 43 présente globalement la forme d'un crochet ouvert prolongé vers l'avant avec une rampe inférieure 44, 45 d'accès à une zone de retenue 47, 48 où les plots sont retenus en butée vers l'arrière au fond des logements et verticalement par les rebords supérieurs 46, 47 des logements.

Les logements traversent les ailes de part en part. ceci n'est pas limitatif et les logements pourraient être borgnes.

Selon le mode de réalisation illustré, les rampes avant 44 et 45 sont rectilignes et horizontales et situées en avant des logements 47 et 48. Elles pourraient être également légèrement inclinées.

Pour la partie arrière des moyens de retenue, le support 3 comprend deux ailes arrière 60, 61, en saillie au-dessus de l'embase 20. L'écartement des ailes est déterminé pour que la semelle puisse s'engager entre elles de façon à maintenir la chaussure transversalement sur le support 3. Elles ont entre elles une distance sensiblement égale à la largeur de la semelle de chaussure au niveau des plots arrière.

Les ailes arrière 60, 61 présentent respectivement un logement fermé 62, 63 ayant en section une forme et des dimensions correspondant à celles d'un plot, pour retenir chacun un plot arrière 12, 13. Les logements 62, 63 sont orientés transversalement, et débouchent en regard l'un de l'autre.

Selon le mode de réalisation illustré, ils traversent les ailes de part en part. En variante, ils pourraient être borgnes.

La distance entre les logements avant et arrière de l'embase est égale à la distance entre les plots avant et arrière de la chaussure.

Pour faire rentrer les plots arrière 12, 13 de la chaussure dans les logements 62, 63 des ailes arrière 60, 61, des rampes transversales 64, 65 et des rampes longitudinales 70 et 71 sont ménagées dans les ailes.

Chaque rampe transversale 64, 65 s'étend respectivement depuis une face supérieure 66, 67 de l'aile jusqu'au logement 62, 63. Chaque rampe 64, 65 est inclinée transversalement, vers l'intérieur du support en partant du haut. L'espace entre les rampes 64, 65 à leur sommet est supérieur ou égal à l'encombrement hors tout des plots arrière à l'état sorti. Les rampes convergent vers le bas jusqu'à l'ouverture des logements 62 et 63. Lorsque le talon de la chaussure 2 est sollicité vers le bas, les plots arrière 12, 13 sont rétractés au contact des rampes 64, 65. Au moment où les plots 12, 13 arrivent en regard des logements 62, 63, les moyens élastiques repoussent les plots à l'intérieur de leur logement respectif de retenue.

De préférence, dans leur logement de retenue les plots maintiennent la semelle de chaussure suspendue au-dessus de l'embase 20, de façon qu'une cale de neige éventuellement présente ne gêne pas le chaussage.

Selon l'invention, il est par ailleurs prévu deux rampes longitudinales 70, 71 pour guider les plots arrière de la chaussure 2, dans un sens longitudinal vers leur logement respectif.

Les rampes 70, 71 sont ménagées dans les ailes arrière 60, 61. Selon ce mode de réalisation illustré, elles sont rectilignes et inclinées vers l'arrière et vers le bas depuis la face supérieure 66, 67 de l'aile arrière 60, 61 jusqu'à l'ouverture d'un logement 62, 63.

Les rampes longitudinales 70, 71 sont en regard l'une de l'autre transversalement.

L'inclinaison et la longueur des rampes 70 et 71 est déterminée en fonction de l'écartement des plots de la semelle et des rampes avant 44 et 45. Lorsque les plots avant 10 et 11 de la semelle portent sur les rampes avant 44 et 45, les plots arrière 12 et 13 sont susceptibles de venir au contact des rampes arrière 70 et 71 selon l'inclinaison de la semelle.

Les faces internes des ailes contribuent également au guidage des plots en guidant transversalement la semelle de chaussure.

De manière préférée, l'embase 20 et les ailes 40, 41, 60, 61 forment une pièce monobloc, réalisée par exemple à partir d'un alliage métallique ou avec une matière synthétique. Cependant, il pourrait être prévu que les ailes soient rapportées sur l'embase 20 par tout moyen tel qu'un collage, une soudure, un emboîtement, un vissage, un rivetage, ou autre.

Le chaussage de la chaussure 2 sur le support 3 est expliqué ci-après à l'aide des figures 5 à 7.

Tout d'abord la chaussure 2 est amenée au-dessus du support 3, comme on le voit sur la figure 5, de façon que les plots avant 10, 11 prennent appui sur les rampes 44, 45 des ailes avant 40, 41 en avant des logements, et que les plots arrière 12, 13 se présentent au-dessus des rampes des ailes arrière 60, 61.

Ensuite l'arrière de la chaussure 2 est abaissée comme c'est le cas à la figure 6. La réaction des rampes longitudinales 70, 71 induit un recul de toute la chaussure. Les plots avant 10, 11 reculent vers le fond des logements 42, 43. Les plots arrière 12, 13 descendent en même temps qu'ils reculent et se rétractent jusqu'à ce qu'ils se présentent dans l'ouverture des logements 62 et 63.

Quand le talon est complètement abaissé, comme c'est le cas à la figure 7, le chaussage est effectué. Les plots arrière 12, 13 sont alors retenus dans les logements 62, 63 des ailes arrière, et les plots avant 10, 11 sont retenus dans les logements 42, 43 des ailes avant.

Pour un déchaussage, l'utilisateur actionne la poignée 14 de façon à rétracter les plots arrière. La partie arrière de la semelle est alors libérée, la chaussure peut être dégagée par un simple mouvement vers l'avant.

De préférence comme on le voit mieux sur les figures 3 et 4, il peut être prévu une nervure 75 en saillie au-dessus de l'embase 20 entre les ailes avant 40, 41. Selon une direction longitudinale la nervure est prévue pour coopérer avec une cavité 76 à l'avant de la semelle de chaussure. Elle sert à réduire la surface de contact entre la chaussure et l'embase au cours de la manoeuvre de chaussage. Le sommet de la nervure 75 et le fond de la rainure 76 qui sont prévus pour venir l'un au contact de l'autre présentent de préférence un faible coefficient de frottement.

Les présentations des autres exemples de réalisation de l'invention sont faites ci-après de manière simplifiée, et ne font apparaître que les différences par rapport au premier exemple.

Le deuxième exemple est présenté à l'aide de la figure 8. Il ne diffère du premier que par le fait que la chaussure 80 utilisée est construite à partir d'une semelle 81 relativement souple, prolongée vers le haut par une tige 82 également relativement souple.

De ce fait, les plots avant 83, 84 et les plots arrière 85, 86 sont montés sur un boîtier relativement rigide 87, lui-même emboîté par dessous dans la semelle 81. La souplesse de la chaussure permet la marche, et le déroulement du pied n'est pas ou peu gêné par la présence du boîtier, car celui-ci s'étend sensiblement du métatarse au talon quand le pied est dans la chaussure.

Le troisième exemple est présenté à l'aide de la figure 9. Il concerne le domaine technique du ski de piste.

Un support de chaussure 100 est solidarisé à un ski 101 par l'intermédiaire d'un dispositif de retenue déclenchable 102. Le support 100 est fixé au dispositif de retenue 102 par un moyen représenté sous la forme de quatre vis 103, 104, 105, 106. Bien entendu, d'autres moyens de fixation pourraient convenir.

Le dispositif de retenue déclenchable 102 est connu de l'homme du métier. Il comprend une plaque supérieure 107 qui se sépare d'une plaque inférieure 108 en cas de sollicitation excessive, la plaque inférieure restant elle sur le ski 101. Accessoirement, il est prévu un frein 109 à l'arrière du support 100.

Bien entendu, d'autres structures pourraient être prévues pour le dispositif de retenue déclenchable.

D'autre part le support 100 pourrait être monté directement sur le ski 101, notamment si le ski est un ski court.

Le quatrième exemple est présenté à l'aide de la figure 10. Il concerne le domaine technique du patin à roues en ligne.

Un châssis de patin 120 comprend un support de chaussure 121 selon l'invention, le support étant prolongé vers le bas par des arches 122, 123. Ces dernières servent à monter des roues 124, 125, 126, 127. Une chaussure peut être solidarisée de façon amovible au support 121 pour former le patin.

Bien que le châssis soit ici monobloc, il pourrait être prévu que le support soit rapporté sur une embase elle-même prolongée par les arches. De cette façon le support de chaussure pourrait être séparé d'un sous-ensemble comprenant les roues.

D'une manière générale, l'invention est réalisée à partir de tous les matériaux et selon toutes les techniques connues de l'homme de l'art.

Bien entendu, l'invention n'est pas limitée aux exemples ci-avant décrits, et comprend tous les équivalents techniques pouvant entrer dans la portée des revendications qui vont suivre.

En particulier, d'autres formes pourraient être données aux logements des ailes, aux rampes, et aux ailes elles-mêmes.

On pourrait également inverser la position relative des plots avant et arrière sur la chaussure de façon à avoir les plots rétractables sur l'avant. Dans ce cas la manoeuvre de chaussage commencerait par l'arrière.

Egalement les rampes de guidage avant et arrière pourraient être situées non pas sur l'avant mais sur l'arrière des logements auxquels elles sont associées respectivement et les logements avant pourraient être ouverts sur l'arrière. Dans ce cas au chaussage, l'engagement de la chaussure produirait un mouvement d'avancée de la chaussure.

## Revendications

1. Ensemble de retenue d'un pied sur un engin (1, 101) destiné à la pratique d'un sport au moyen d'un engin de glisse ou de roulage, l'ensemble comprenant une chaussure (2, 80) et un support (3, 100, 121) de la chaussure (2, 80) sur l'engin, la chaussure (2, 80) présentant quatre plots (10, 11, 12, 13, 83, 84, 85, 86) disposés horizontalement et transversalement, deux plots fixes (10, 11, 83, 84) étant chacun en retrait d'une extrémité (6) de la semelle de chaussure (2, 80) et en saillie latéralement, deux plots rétractables (12, 13, 85, 86) étant chacun en retrait de l'autre extrémité (7) de la semelle de chaussure (2, 80) et en saillie latéralement, le support ayant une embase (20), deux premières ailes (40, 41) en saillie au-dessus de l'embase (20), chacune au niveau d'un bord latéral (25, 26) de l'embase (20) et en regard de l'autre transversalement, deux secondes ailes (60, 61) étant en saillie au-dessus de l'embase (20), chacune au niveau d'un bord latéral (25, 26) de l'embase (20) et en regard de l'autre transversalement, **caractérisé par le fait que** chacune des premières ailes (40, 41) présente un logement (42, 43) ouvert et une rampe avant longitudinale (44, 45) prévue pour accueillir un plot fixe (10, 11, 83, 84) au fond de son logement respectif et que chacune des secondes ailes (60, 61) présente un logement (62, 63) fermé de retenue des plots rétractables (12, 13, 85, 86) et une rampe de guidage longitudinal et transversal (70, 71, 64, 65) ménagée sur le support (3, 100, 121) prévue pour guider les plots rétractables (12, 13, 85, 86) vers leur logement de retenue respectif.

2. Ensemble de retenue selon la revendication 1, **caractérisé par le fait que** les rampes avant (44, 45) sont rectilignes et horizontales.

3. Ensemble de retenue selon la revendication 1, **caractérisé par le fait que** rampes arrière (70, 71) sont rectilignes et inclinées.

4. Ensemble selon la revendication 1, **caractérisé par le fait que** les logements avant (42, 43) sont ouverts vers l'avant de l'embase, que les rampes avant (44, 45) sont situées vers l'avant des logements avant, et que les rampes arrière (70, 71) sont situées vers l'avant des logements arrière (62, 63).

5. Ensemble selon la revendication 1, **caractérisé par le fait que** les rampes avant et arrière (44, 45, 70, 71) ont entre elles une distance de même ordre de grandeur que la distance entre les plots avant et arrière (10, 11, 12, 13).

6. Ensemble de retenue selon la revendication 1, **caractérisé par le fait que** les ailes avant (40, 41) ont entre elles une distance sensiblement égale à la largeur de la partie avant de la semelle de chaussure au niveau des plots avant.

7. Ensemble selon la revendication 1, **caractérisé par le fait que** les ailes arrière (60, 61) ont entre elles une distance sensiblement égale à la largeur de la partie arrière de la semelle de chaussure au niveau des plots arrière.

8. Ensemble selon la revendication 1, **caractérisé par le fait que** les plots (83, 84, 85, 86) sont en saillie par rapport à un boîtier (87) rapporté par emboîtement sous la semelle de chaussure.

9. Support de retenue d'une chaussure sur un engin de glisse ou de roulage, le support ayant une embase (20) bordée de deux premières ailes (40, 41) et de deux secondes ailes (60, 61) en saillie le long des bords latéraux de l'embase, **caractérisé par le fait que** les premières ailes présentent chacune un logement avant (42, 43) et une rampe longitudinale de guidage (44, 45) et les secondes ailes présentent chacune un logement fermé (62, 63) et une rampe de guidage transversal et longitudinal (64, 65, 70, 71).

10. Chaussure pour la pratique d'un sport au moyen d'un engin de glisse ou de roulage comprenant une semelle avec une surface de contact, **caractérisée par le fait que** la semelle présente deux plots fixes (10, 11, 83, 84) s'étendant en saillie latéralement et en retrait par rapport à la surface de contact de la semelle et deux plots rétractables (12, 13, 85, 86) s'étendant en saillie latéralement et en retrait par rapport à la surface de contact de la semelle.

11. Chaussure selon la revendication 10, **caractérisée par le fait que** les plots (83, 84, 85, 86) sont en saillie par rapport à un boîtier (87) rapporté par emboîtement sous la semelle de chaussure.
